# EUROPÄISCHE PATENTSCHRIFT

(11) **EP 1 431 662 B1**
(45) Veröffentlichungstag und Bekanntmachung des Hinweises auf die Patenterteilung: **17.09.2008**
(21) Anmeldenummer: 02028486.5
(22) Anmeldetag: 19.12.2002
(51) Int. Cl.: F23R 3/00, F23M 7/04

(54) **Geschlossen gekühlte Brennkammer für eine Turbine**
Turbine combustor with closed circuit cooling
Chambre de combustion de turbine avec système de refroidissement à circuit fermé

(43) Veröffentlichungstag der Anmeldung: 23.06.2004
(73) Patentinhaber: SIEMENS AKTIENGESELLSCHAFT, 80333 München (DE)
(72) Erfinder: Tiemann, Peter, 58452 Witten (DE)

(56) Entgegenhaltungen:
- EP-A- 0 624 757
- EP-A- 1 271 056
- WO-A-99/61841
- DE-A- 19 809 568
- US-A- 5 467 815
- US-A- 5 737 922

## Beschreibung

Die Erfindung betrifft eine geschlossen gekühlte Brennkammer für eine Turbine.

Derartige Brennkammern sind von einer eine Innenwandung und eine Außenwandung aufweisenden Doppelwand umgeben, wobei zwischen der Innenwandung und der Außenwandung ein mit einem Kühlfluid, üblicherweise Kühlluft, durchströmbarer Zwischenraum belassen ist. Zum Kühlen der Brennkammer wird durch eine in den Zwischenraum mündende Kühlfluidzuführung ein Kühlfluid, üblicherweise Kühlluft, in den Zwischenraum eingeleitet, und das Kühlfluid verläßt nach Aufnahme von von der Brennkammer abzuführende Wärme den Zwischenraum über eine Kühlfluidabführung. Bei bekannten, geschlossen gekühlten Brennkammern wird die Außenwandung häufig als doppelschalige Hohlkachel ausgebildet, wobei die Hohlkachel durch dringende, in den Zwischenraum zwischen der Außenwandung und der Innenwandung mündende Kühlfluidzuführungsrohre in der Hohlkachel ausgebildet sind. Der durch die Zuführungsrohre unterbrochene, in der Hohlkachel ausgebildete Hohlraum dient zur Abführung des erwärmten Kühlfluids. Dabei wird das Kühlfluid im Innern der Hohlkachel üblicherweise in axialer Richtung der Brennkammer abgeführt. Problematisch bei diesem Aufbau ist, dass die mit einem kreisrunden Querschnitt ausgebildeten, durch die Hohlkachel geführten Rohre mit ihren die Hohlkachel kreuzenden Wandungen den Strömungsweg für das abströmende Kühlfluid versperren und so einen erhöhten Strömungswiderstand für das abfließende Kühlfluid bewirken. Aus diesem Grunde ist es üblich, bei derartigen Hohlkacheln die Ausdehnung in radialer Richtung des Brenners, also in Richtung der durch die Hohlkachel hindurchragenden Rohre zu vergrößern. Mit dieser Vergrößerung der radialen Ausdehnung ist zwangsläufig eine radiale Ausdehnung des Gehäuses verbunden, welche zum einen einen erhöhten Materialeinsatz bei der Herstellung des Gehäuses zum anderen einen erhöhten Raumbedarf für die Brennkammer insgesamt bedingt.

Eine geschlossen gekühlte Brennkammer gemäß dem Oberbegriff von Anspruch 1 ist in US 5,737,922 offenbart.

Ausgehend von diesem Stand der Technik ist es Aufgabe der Erfindung, eine geschlossen gekühlte Brennkammer für eine Turbine dahingehend zu verbessern, daß sie bei geringerer radialer Ausdehnung ein sicheres und widerstandsarmes Abströmen des Kühlfluids ermöglicht.

Zur **Lösung** dieser Aufgabe wird mit der Erfindung angegeben eine geschlossen gekühlte Brennkammer für eine Turbine mit einer den Brennraum begrenzenden Innenwandung und einer Außenwandung, wobei zwischen der Innenwandung und der Außenwandung ein mit einem Kühlfluid durchströmbarer Zwischenraum belassen ist, mit einer in den Zwischenraum mündenden Kühlfluidzuführung und einer Kühlfluidabführung zum Abführen des Kühlfluids aus dem Zwischenraum, wobei die Kühlfluidabführung im wesentlichen entlang der axialen Ausrichtung der Brennkammer verlaufende, kanalartige Ableitstrukturen aufweist, die durch zwischen den Ableitstrukturen angeordnete Einlaßstrukturen der Kühlfluidzuführung unterbrochen sind. Die Einlassstrukturen sind zum Zuführen des Kühlfluids in radialer Richtung der Brennkammer derart ausgebildet, dass sie von der Außenwandung ausgehend nach radial außen von einem runden Querschnitt in einen langgestreckten Öffnungsquerschnitt überblenden.

Dadurch, dass die Kühlfluidabführung in axialer Richtung der Brennkammer verlaufende, kanalartige Ableitstrukturen aufweist, in denen sich keine Strömungshindernisse befinden, kann das Kühlfluid in diesen Ableitstrukturen ohne hohen Strömungswiderstand abgeführt werden. Verglichen mit der bekannten, von vielen Einzelrohren in regelmäßiger Anordnung durchsetzten Hohlkachel, wird bei der erfindungsgemäßen Konstruktion das abzuleitende Kühlfluid durch die kanalartigen Ableitstrukturen kanalisiert und bei gleichbleibender radialer Ausdehnung der Brennkammer mit verringertem Strömungswiderstand abgeführt. Dies ermöglicht schließlich eine Reduzierung der radialen Ausdehnung der Brennkammer.

Gemäß einer ersten Ausführungsvariante der erfindungsgemäßen Brennkammer ist die Außenwandung als doppelschalige Hohlkachel ausgebildet und die Ableitstrukturen im Inneren der Hohlkachel sind Zwischenwandungen von in axialer Richtung der Brennkammer hintereinander gereihten, die Hohlkachel durchragenden Führungsrohren zur Zuführung von Kühlfluid ausgebildet, wobei die Führungsrohre zumindest in der Außenschale der Hohlkachel einen in axialer Richtung der Brennkammer langgestreckten Öffnungsquerschnitt aufweisen. Dadurch, dass anders als bei der bekannten, als doppelschalige Hohlkachel ausgebildeten Außenwandung die die Hohlkachel durchragenden Führungsrohre nicht einen durchgehend kreisförmigen Querschnitt aufweisen, sondern zumindest in der Außenschale der Hohlkachel einen in axialer Richtung der Brennkammer langgestreckten Öffnungsquerschnitt aufweisen und in axialer Richtung der Brennkammer hintereinander angereiht sind, ist zwischen den Wandungen von Führungsrohren zweier benachbarter Reihen ein in axialer Richtung der Brennkammer verlaufender Ableitkanal für das Kühlfluid ausgebildet. Durch diesen kann das Kühlfluid mit verglichen zu der bekannten Konstruktion deutlich verringertem Strömungswiderstand strömen.

Des weiteren weisen gemäß der Erfindung die Führungsrohre in der Außenschale der Hohlkachel einen Öffnungsquerschnitt mit langgestreckter Form und in der Innenschale der Hohlkachel einen kreisförmigen Öffnungsquerschnitt auf. Durch eine solche Ausbildung wird einerseits der Vorteil der kanalartigen Ableitstruktur für das Kühlfluid erzielt, andererseits wird die für die Zuführung von Kühlfluid günstige Kreisform der in den Zwischenraum mündenden Öffnung des Führungsrohrs beibehalten. Das Führungsrohr ist dabei entlang seiner axialen Erstreckung so geformt, dass es unter Vermeidung eines erhöhten Strömungswiderstandes von der langgestreckten "Schlitzform" der Öffnung in der Außenschale der Hohlkachel zu der kreisförmigen Öffnung in der Innenschale der Hohlkachel überblendet.

Gemäß einer Weiterbildung dieser Ausführungsform ist vorgesehen, dass die Führungsrohre in den in axialer Richtung der Brennkammer angeordneten Reihen zumindest in der Außenschale der Hohlkachel mit ihren Schmalseiten einen geringeren Abstand zueinander aufweisen als der Abstand der Öffnungen benachbarter Reihen. Durch diese Ausgestaltung wird eine weiter verbesserte Kanalisierung des abströmenden Kühlfluids in den zwischen den Reihen ausgebildeten Kanälen erzielt.

Gemäß einer weiteren Weiterbildung der ersten Ausführungsvariante ist vorgesehen, dass die Außenschale der Hohlkachel ein lösbar befestigtes, vorzugsweise aufgeschraubtes, Dichtblech aufweist, welches eine Öffnung verschließt, durch die ein lösbar befestigter, vorzugsweise verschraubter, Abschnitt der Innenschale zugänglich ist. Mit dieser Konstruktion kann auf einfache Weise ein beispielsweise für Wartungs- und Reparaturzwecke erforderlicher Zugang zu der die Brennkammer umschließenden Innenwandung geschaffen werden. Ist auch in dieser Wandung an der Stelle der Zugangsöffnungen in der Hohlkachel eine verschließbare Öffnung angebracht, ist auch das Innere der Brennkammer zugänglich. Die Lösung des Dichtbleches bringt darüber hinaus den Vorteil, dass das Vorsehen einer Öffnung in der doppelschaligen Hohlkachel ohne erhöhten konstruktiven Aufwand erfolgen kann. Diese Konstruktion zeichnet sich durch eine geringe Anzahl von Bauteilen aus, die darüber hinaus genauso ausgeführt sein können, wie der die Öffnung umgebende Rest der Hohlkachel.

Gemäß einer zweiten Ausführungsform der vorliegenden Erfindung ist vorgesehen, dass die Ableitstrukturen durch auf der Außenwandung gebildete, in axialer Richtung der Brennkammer verlaufende Ableitkanäle gebildet sind, zwischen denen jeweils die Einlaßstrukturen angeordnet sind. Bei dieser Ausführungsvariante wird als Außenwandung der Brennkammer anstelle einer doppelwandigen Hohlkachel eine generell einschalige Wandung verwendet, auf deren Außenseite einzelne, in axialer Richtung der Brennkammer verlaufende Ableitkanäle aufgesetzt sind. Die Herstellung einer solchen, prinzipiell einschaligen Außenwandung ist, da es sich bei diesen Teilen in der Regel um Gussteile handelt, deutlich einfacher als im Falle der Hohlkachel.

Gemäß einer Weiterbildung dieser zweiten Ausführungsform ist vorgesehen, dass in der Außenwandung gebildete kreisförmige Ableitöffnungen in die Ableitkanäle münden. Zum Ableiten des den Spaltraum zwischen der Außenwandung und der Innenwandung verlassenden Kühlfluids sind über die Außenwandung verteilt kreisförmige Ableitöffnungen angeordnet. Die Kreisform der Ableitöffnungen ist aus strömungstechnischen Gründen von Vorteil. Mehrere kreisförmige Ableitöffnungen münden in einen der Ableitkanäle, in dem das abgeleitete Kühlfluid jeweils gesammelt und gerichtet abgeführt wird.

Gemäß einer weiteren Weiterbildung der zweiten Ausführungsform ist vorgesehen, dass die Ableitkanäle auf der Außenwandung durch auf auf der Außenseite der Außenwandung ausgebildete, in axialer Richtung der Brennkammer verlaufende Rippen aufgesetzte Abdeckungen gebildet sind. Eine solche, zweigeteilte Ausführung der Ableitkanäle ermöglicht ein noch weiter vereinfachtes Herstellungsverfahren der Außenwandung. Diese kann als einfaches, einschaliges Gussteil gefertigt werden. Beim Gießen müssen lediglich die Rippen ausgebildet werden, die Ausbildung von Hohlräumen in Form von Ableitkanälen ist nicht erforderlich. Diese werden erst später durch Aufsetzen der Abdeckungen gebildet.

Gemäß einer weiteren Weiterbildung können dabei die Rippen an ihrer Basis Strukturen zum Überblenden von kreisförmigen Öffnungen auf einen linearen Kanal aufweisen. Durch eine solche Ausgestaltung wird erreicht, dass bei vergleichsweise kleiner Ableitkanalbreite aus kreisförmigen Öffnungen in der Außenschale, die über einen weiten Bereich der Außenschale verteilt sind möglichst effizient Kühlfluid abgeführt werden kann. Die vergleichsweise kleine Kanalbreite ist erforderlich, um zwischen den Kanälen ausreichend Raum für die Ausbildung von Öffnungen für die Kühlfluidzuführung zu behalten.

Für die zweite Ausbildungsform ist schließlich nach einer weiteren vorteilhaften Weiterbildung der Erfindung vorgesehen, dass die Außenwandung als einschaliges Gussstück gebildet ist, und dass die Abdeckungen auf den Rippen verschweißt sind.

Weitere Vorteile und Merkmale der Erfindung ergeben sich aus der nachfolgenden Beschreibung von Ausführungsbeispielen anhand der beigefügten Figuren. Dabei zeigen:
- Fig. 1: in dreidimensionaler Darstellung einen Ausschnitt aus einer als Hohlkachel ausgeführten Außenwandung einer geschlossen gekühlten Brennkammer,
- Fig. 2a: einen Fig. 1 vergleichbaren Ausschnitt mit einem darin integrierten, herausnehmbaren Segment zur Bildung eines Mannlochs,
- Fig. 2b: in schematischer Darstellung eine Darstellung durch das herausnehmbare Segment sowie angrenzende Bereiche der Außenwandung,
- Fig. 3: in perspektivischer Darstellung ein Ausschnitt einer Außenwandung einer geschlossen gekühlten Brennkammer gemäß einer zweiten Ausführungsform und
- Fig. 4: vergrößert eine Detailansicht der Ausführungsform gemäß Fig. 3.

In den Figuren sind gleiche Elemente mit gleichen Bezugszeichen versehen.

Fig. 1 zeigt eine erste Ausführungsform einer Außenwandung 1 einer erfindungsgemäßen Brennkammer in einer ausschnittsweisen, dreidimensionalen Darstellung. Die Außenwandung 1 ist als doppelschalige Hohlkachel ausgebildet. Sie weist eine Außenschale 2 sowie eine in Richtung der Brennkammer weisende Innenschale 3 auf. Führungsrohre 4 verbinden die Außenschale 2 und die Innenschale 3 miteinander zur Zuführung eines Kühlfluids. Die Führungsrohre 4 weisen in der Außenschale 2 langgestreckt ovale Öffnungen 5 und in der Innenschale 3 kreisförmige Öffnungen 6 auf. Dabei sind die Führungsrohre 4 in axialer Richtung der Brennkammer so hintereinander angereiht, dass die schmalen Stirnseiten der langgestreckt ovalen Öffnungen 5 fast aneinander stoßen und dass zwischen den ovalen Öffnungen 5 von Führungsrohren 4 benachbarter Reihen ein größerer Abstand als zwischen den Öffnungen 5 in den Reihen verbleibt. So werden in dem zwischen der Außenschale 2 und der Innenschale 3 der als Hohlkachel ausgebildeten Außenwandung 1 gebildeten Hohlraum 9 zwischen den Reihen der Führungsrohre 4 in axialer Richtung der Brennkammer verlaufende kanalartige Ableitstrukturen 8 zum Ableiten von Kühlfluid geschaffen. Das abzuleitende Kühlfluid tritt aus einem (nicht gezeigten) Zwischenraum zwischen der Außenwandung 1 und einer (nicht gezeigten) Innenwandung der doppelwandigen Brennkammer durch Öffnungen 7 in den Hohlraum 9 ein. Dort gelangt es in die kanalartigen Ableitstrukturen 8 und wird gezielt in axialer Richtung des Brenners im Innern der als Hohlkachel ausgebildeten Außenwandung 1 abgeführt.

Durch die Führungsrohre 4, dessen Wandungen von der ovalen Öffnung 5 auf eine kreisförmige Öffnung 6 überblenden, wird frisches Kühlfluid in den Zwischenraum zwischen der Außenwandung 1 und der nicht gezeigten Innenwandung geleitet. Durch die gezeigte Ausgestaltung und Anordnung der Führungsrohre 4 werden im Innern der Hohlkachel die kanalartigen Ableitstrukturen 8 ausgebildet, welche eine strömungswiderstandsarme und gerichtete Ableitung von Kühlfluid ermöglichen. Dies erlaubt eine verglichen mit bekannten Hohlkachelvarianten verringerte Ausdehnung der Außenwandung in radialer Richtung, also in Richtung der axialen Ausrichtung der Führungsrohre 4.

In den Fig. 2a und 2b ist eine mögliche Weiterbildung der in Fig. 1 gezeigten Außenwandung dargestellt. Zur Bildung einer Öffnung für beispielsweise Reparatur- und Wartungszwecke, eines sogenannten Mannloches, ist in der Außenschale 2 der als Hohlkachel ausgebildeten Außenwandung 1 eine umlaufende Ausnehmung ausgebildet, durch die hindurch Schraubbolzen 14 zugänglich sind. Mit den Schraubbolzen 14 ist ein herausnehmbares Segment 15 an dem Rest der als Hohlkachel ausgebildeten Außenwandung 1 fixiert. Während des Betriebes wird die Ausnehmung 10 durch ein aufgeschraubtes Dichtblech 11 verschlossen. Hierzu weist das Dichtblech 11 Öffnungen 13 auf, durch die Schraubbolzen 12 hindurchgeführt und mit der Außenschale 2 verschraubt werden. Das herausnehmbare Segment 15 ist in seiner Struktur gleich ausgebildet wie der Rest der Außenschale 1. Dies ermöglicht eine vereinfachte Herstellung des herausnehmbaren Segmentes 15 analog zu der übrigen als Hohlkachel ausgebildeten Außenwandung 1. Zum Herausnehmen des herausnehmbaren Segmentes 15 wird einfach das Dichtblech 11 von der Außenschale 2 gelöst und abgenommen. Durch die Ausnehmung 10 sind dann die Schraubbolzen 14 zugänglich, nach deren Lösen das herausnehmbare Segment 15 abgehoben werden kann.

In den Fig. 3 und 4 ist eine zweite Ausführungsform der Erfindung dargestellt. Die hier gezeigte Außenwandung 1 ist nicht als Hohlkachel ausgebildet, sondern besteht aus einer einschaligen Wandung 20, die in axialer Richtung der Brennkammer verlaufende Rippen 21 aufweist. Auf die Rippen 21 sind zur Bildung von Ableitkanälen Abdeckungen 22 aufgesetzt und mit den Rippen verschweißt. Die so gebildeten Ableitkanäle münden in Ableitöffnungen 23, durch die abgeleitetes Kühlfluid austritt. In dem Bereich zwischen den Rippen 21, auf denen die Abdeckung 22 sitzt, münden Öffnungen 7 zum Abführen von Kühlfluid. Der Bereich zwischen den Rippen 21, der nicht von Abdeckungen 22 zur Bildung von Ableitkanälen überdeckt ist, enthält kreisförmige Öffnungen 6 zum Zuführen von Kühlfluid. Um die Zuführung von Kühlfluid möglichst flächendeckend und gleichmäßig verteilt durchzuführen, dabei aber die Ableitkanäle groß genug zu halten, sind die Rippen 21 an ihrer Basis zum Überleiten auf die kreisförmigen Öffnungen 6 wellenartig geformt. Auf diese Weise kann zwischen den Ableitkanälen eintretendes Kühlfluid in einem weiten Flächenbereich, duschenartig in den nicht gezeigten Zwischenraum zwischen der Außenwandung 1 und einer Innenwandung eindringen.

Auch diese gezeigte Ausführungsform ermöglicht eine in radialer Richtung der Brennkammer verringerte Dimensionierung der Außenwandung, sie bietet zudem den Vorteil einer einfachen Herstellbarkeit der Außenwandung, da diese als einschaliges Gussteil mit Rippen gefertigt wird und auf die Rippen die Abdeckungen aufgeschweißt werden.

Die gezeigten Ausführungsbeispiele dienen lediglich der Erläuterung und sind nicht beschränkend.

## Patentansprüche

1. Geschlossen gekühlte Brennkammer für eine Turbine mit einer den Brennraum begrenzenden Innenwandung und einer Außenwandung (1), wobei zwischen der Innenwandung und der Außenwandung (1) ein mit einem Kühlfluid durchströmbarer Zwischenraum belassen ist, mit einer in den Zwischenraum mündenden Kühlfluidzuführung und einer Kühlfluidabführung zum Abführen des Kühlfluids aus dem Zwischenraum, wobei die Kühlfluidabführung im wesentlichen entlang der axialen Ausrichtung der Brennkammer verlaufende, kanalartige Ableitstrukturen (8; 21, 22) aufweist, die durch zwischen den Ableitstrukturen (8; 21, 22) angeordnete Einlassstrukturen (4; 6) der Kühlfluidzuführung unterbrochen sind, **dadurch gekenn-zeichnet, dass** die Einlassstrukturen zum Zuführen des Kühlfluids in radialer Richtung der Brennkammer derart ausgebildet sind, dass sie von der Außenwandung (1) ausgehend nach radial außen von einem runden Querschnitt in einen langgestreckten Öffnungsquerschnitt (5) überblenden.

2. Brennkammer nach Anspruch 1, **dadurch gekennzeichnet, dass** die Außenwandung (1) als doppelschalige Hohlkachel ausgebildet ist und dass die Ableitstrukturen (8) im Innern der Hohlkachel zwischen Wandungen von in axialer Richtung der Brennkammer hintereinander gereihten, die Hohlkachel durchragenden Führungsrohren (4) zur Zuführung von Kühlfluid ausgebildet sind, wobei die Führungsrohre (4) zumindest in der Außenschale (2) der Hohlkachel einen in axialer Richtung der Brennkammer langgestreckten Öffnungsquerschnitt (5) aufweisen.

3. Brennkammer nach Anspruch 2, **dadurch gekennzeichnet, dass** die Führungsrohre (4) in den in axialer Richtung der Brennkammer angeordneten Reihen zumindest in der Außenschale (2) der Hohlkachel mit ihren Schmalseiten einen geringeren Abstand zueinander aufweisen als der Abstand der Öffnungen benachbarter Reihen.

4. Brennkammer nach einem der Ansprüche 2 oder 3, **dadurch gekennzeichnet, dass** die Führungsrohre (4) in der Außenschale (2) der Hohlkachel einen Öffnungsquerschnitt (5) mit langgestreckter Form und in der Innenschale (3) der Hohlkachel einen kreisförmigen Öffnungsquerschnitt (6) aufweisen.

5. Brennkammer nach einem der Ansprüche 2 bis 4, **dadurch gekennzeichnet, dass** die Außenschale (2) der Hohlkachel ein lösbar befestigtes, vorzugsweise aufgeschraubtes, Dichtblech (11) aufweist, welches eine Öffnung (10) verschließt, durch die ein lösbar befestigter, vorzugsweise verschraubter, Abschnitt der Innenschale zugänglich ist.

6. Brennkammer nach Anspruch 1, **dadurch gekennzeichnet, dass** die Ableitstrukturen durch auf der Außenwandung (1) gebildete, in axialer Richtung der Brennkammer verlaufende Ableitkanäle (21, 22) gebildet sind, zwischen denen jeweils die Einlassstrukturen (6) angeordnet sind.

7. Brennkammer nach Anspruch 6, **dadurch gekennzeichnet, dass** in der Außenwandung (1) gebildete kreisförmige Ableitöffnungen (7) in die Ableitkanäle (21, 22) münden.

8. Brennkammer nach einem der Ansprüche 6 oder 7, **dadurch gekennzeichnet, dass** die Ableitkanäle (21, 22) auf der Außenwandung (1) durch auf auf der Außenseite der Außenwandung (1) ausgebildete, in axialer Richtung der Brennkammer verlaufende Rippen (21) aufgesetzte Abdeckungen (22) gebildet sind.

9. Brennkammer nach Anspruch 8, **dadurch gekennzeichnet, dass** die Rippen (21) an ihrer Basis (24) Strukturen zum Überblenden von kreisförmigen Öffnungen (6) auf einen linearen Kanal aufweisen.

10. Brennkammer nach einem der Ansprüche 8 oder 9, **dadurch gekennzeichnet, dass** die Außenwandung (1) als einschaliges Gussstück gebildet ist und dass die Abdeckungen (22) auf den Rippen (21) verschweißt sind.

## Claims

1. Closed cooled combustion chamber for a turbine, comprising an inner wall defining the combustion chamber and an outer wall (1), a space through which a cooling fluid can flow being left between the inner wall and the outer wall (1), comprising a cooling fluid feed, opening into the space, and a cooling fluid discharge for discharging the cooling fluid from the space, the cooling fluid discharge having channel-like diverting structures (8; 21, 22) which run essentially along the axial orientation of the combustion chamber and are interrupted by inlet structures (4; 6) of the cooling fluid feed which are arranged between the diverting structures (8; 21, 22), **characterized in that** the inlet structures, for feeding the cooling fluid in the radial direction of the combustion chamber, are designed in such a way that, starting from the outer wall (1), they form a transition radially outwards from a round cross section to an elongated opening cross section (5).

2. Combustion chamber according to Claim 1, **characterized in that** the outer wall (1) is designed as a double-shell hollow tile, and **in that** the diverting structures (8) are formed in the interior of the hollow tile between walls of guide tubes (4), arranged in rows one behind the other in the axial direction of the combustion chamber and passing through the hollow tile, for feeding cooling fluid, the guide tubes (4) having, at least in the outer shell (2) of the hollow tile, an opening cross section (5) elongated in the axial direction of the combustion chamber.

3. Combustion chamber according to Claim 2, **characterized in that** the narrow sides of the guide tubes (4) in the rows arranged in the axial direction of the combustion chamber, at least in the outer shell (2) of the hollow tile, are at a smaller distance from one another than the distance between the openings of adjacent rows.

4. Combustion chamber according to either of Claims 2 and 3, **characterized in that** the guide tubes (4) have an opening cross section (5) of elongated shape in the outer shell (2) of the hollow tile and a circular opening cross section (6) in the inner shell (3) of the hollow tile.

5. Combustion chamber according to one of Claims 2 to 4, **characterized in that** the outer shell (2) of the hollow tile has a detachably fastened, preferably screwed-on, sealing plate (11) which closes an opening (10), through which a detachably fastened, preferably screwed, section of the inner shell is accessible.

6. Combustion chamber according to Claim 1, **characterized in that** the diverting structures are formed by diverting channels (21, 22) which are formed on the outer wall (1) and run in the axial direction of the combustion chamber and between which the inlet structures (6) are arranged in each case.

7. Combustion chamber according to Claim 6, **characterized in that** circular diverting openings (7) formed in the outer wall (1) open into the diverting channels (21, 22).

8. Combustion chamber according to either of Claims 6 and 7, **characterized in that** the diverting channels (21, 22) on the outer wall (1) are formed by covers (22) put onto ribs (21) which are formed on the outer side of the outer wall (1) and run in the axial direction of the combustion chamber.

9. Combustion chamber according to Claim 8, **characterized in that** the ribs (21) have, at their base (24), structures for forming a transition from circular openings (6) to a linear channel.

10. Combustion chamber according to either of Claims 8 and 9, **characterized in that** the outer wall (1) is formed as a single-shell casting, and **in that** the covers (22) are welded to the ribs (21).

## Revendications

1. Chambre de combustion fermée et refroidie pour une turbine, comprenant une paroi intérieure délimitant l'espace de combustion et une paroi ( 1 ) extérieure, un espace intermédiaire dans lequel peut passer un fluide de refroidissement étant laissé entre la paroi intérieure et la paroi ( 1 ) extérieure, un conduit d'apport de fluide de refroidissement débouchant dans l'espace intermédiaire et un conduit d'évacuation de fluide de refroidissement pour évacuer le fluide de refroidissement hors de l'espace intermédiaire, le conduit d'évacuation du fluide de refroidissement ayant des structures ( 8 ; 21, 22 ) de dérivation en forme de canal s'étendant sensiblement le long de la direction axiale de la chambre de combustion, ces structures étant interrompues par des structures ( 4 ; 6 ) d'entrée du conduit d'apport de fluide de refroidissement disposées entre les structures ( 8 ; 21, 22 ) de dérivation, **caractérisée en ce que** les structures d'entrée pour l'apport du fluide de refroidissement sont formées dans la direction radiale de la chambre de combustion, de manière à ce qu'elles passent, en partant de la paroi ( 1 ) extérieure vers l'extérieur radialement, d'une section transversale circulaire à une section ( 5 ) transversale d'ouverture s'étendant en longueur.

2. Chambre de combustion suivant la revendication 1, **caractérisée en ce que** la paroi ( 1 ) extérieure est constituée sous la forme d'un pot creux à double coquille et **en ce que** les structures ( 8 ) de dérivation sont formées à l'intérieur du pot creux entre des parois de tubes ( 4 ) pour l'apport de fluide de refroidissement, rangés les uns derrière les autres dans la direction axiale de la chambre de combustion et traversant le pot creux, les tubes ( 4 ) de guidage ayant au moins dans la coquille ( 2 ) extérieure du pot creux une section ( 5 ) transversale d'ouverture s'étendant en longueur dans la direction axiale de la chambre de combustion.

3. Chambre de combustion suivant la revendication 2, **caractérisée en ce que** les tubes ( 4 ) de guidage ont, dans les rangées disposées dans la direction axiale de la chambre de combustion, au moins dans la coquille ( 2 ) extérieure du pot creux, par leurs petits côtés une moindre distance entre eux que la distance entre les ouvertures de rangées voisines.

4. Chambre de combustion suivant l'une des revendications 2 ou 3, **caractérisée en ce que** les tubes ( 4 ) de guidage, dans la coquille ( 2 ) extérieure du pot creux, ont une section ( 5 ) transversale d'ouverture ayant une forme s'étendant en longueur et, dans la coquille ( 3 ) intérieure du pot creux, une section ( 6 ) transversale d'ouverture circulaire.

5. Chambre de combustion suivant l'une des revendications 2 à 4, **caractérisée en ce que** la coquille ( 2 ) extérieure du pot creux a une tôle ( 11 ) d'étanchéité fixée de manière à amovible, de préférence vissée, qui ferme une ouverture ( 10 ) par laquelle une partie fixée de manière amovible, de préférence vissée, de la coquille intérieure est accessible.

6. Chambre de combustion suivant la revendication 1, **caractérisée en ce que** les structures de dérivation sont formées par des canaux ( 21, 22 ) de dérivation qui sont formés sur la paroi ( 1 ) extérieure, qui s'étendent dans la direction axiale de la chambre de combustion et entre lesquels sont disposées respectivement les structures ( 6 ) d'entrée.

7. Chambre de combustion suivant la revendication 6, **caractérisée en ce que** des ouvertures ( 7 ) de dérivation circulaires formées dans la paroi ( 1 ) extérieure débouchent dans les canaux ( 21, 22 ) de dérivation.

8. Chambre de combustion suivant l'une des revendications 6 ou 7, **caractérisée en ce que** les canaux ( 21, 22 ) de dérivation sont formés sur la paroi ( 1 ) extérieure par des recouvrements ( 22 ) formés sur la face extérieure de la paroi ( 1 ) extérieure et mis sur des nervures ( 21 ) s'étendant dans la direction axiale de la chambre de combustion.

9. Chambre de combustion suivant la revendication 8, **caractérisée en ce que** les nervures ( 21 ) ont, à leur base ( 24 ), des structures de passage d'ouvertures ( 6 ) circulaires à un canal linéaire.

10. Chambre de combustion suivant l'une des revendications 8 ou 9, **caractérisée en ce que** la paroi ( 1 ) extérieure est formée d'une pièce coulée en une seule coquille et **en ce que** les recouvrements ( 22 ) sont soudés aux nervures ( 21 ).
